# EUROPÄISCHE PATENTSCHRIFT

(11) **EP 0 555 633 B1**
(45) Veröffentlichungstag und Bekanntmachung des Hinweises auf die Patenterteilung: **17.04.1996**
(21) Anmeldenummer: 93100161.4
(22) Anmeldetag: 07.01.1993
(51) Int. Cl.: E05B 63/16

(54) **Türdrückergarnitur**
Door handle fitting
Garniture pour poignée de porte

(30) Priorität: 13.02.1992 DE 4204317
(43) Veröffentlichungstag der Anmeldung: 18.08.1993
(73) Patentinhaber: HEWI Heinrich Wilke GmbH, D-34454 Arolsen (DE)
(72) Erfinder: Tzanovici, Alexander, W-3548 Arolsen (DE)
(74) Vertreter: Manitz, Gerhart, Dipl.-Phys. Dr.

(56) Entgegenhaltungen:
- DE-A- 2 928 032
- GB-A- 2 167 528
- US-A- 1 731 935
- US-A- 3 980 327

## Beschreibung

Die Erfindung betrifft eine Türdrückergarnitur nach dem Oberbegriff des Patentanspruchs 1.

Mit relativ zueinander verdrehbaren, aber axial fest verbundenen Stiftteilen versehene Drückerstifte werden bei sog. Panikbeschlägen benötigt (z.B. aus Dokument DE-A-4 121 770 bekannt). Die beiden Stiftteile greifen nach der Montage drehfest in die beiden Teile einer geteilten Schloßnuß ein, damit bei Betätigung der Stiftteile mittels eines Türdrückers von den beiden Seiten der Tür her im Schloß unterschiedliche Funktionen ausgelöst werden können, die für den Gefahrenfall, beispielsweise bei einem Brand von Bedeutung sind. So kann z.B. die Forderung bestehen, daß die Tür von außen nur dann über den Türdrücker geöffnet werden kann, wenn zuvor mittels eines Schlüssels der Riegel des Schlosses aus der Schließstellung entfernt wurde. Von innen soll aber im Gefahrenfalle die Tür stets allein durch Drücken auf den Türdrücker geöffnet werden können, d.h., daß dabei auch der Riegel aus der Schließlage entfernt werden muß.

Ein Problem bei derartigen Türdrückergarnituren besteht darin, den aus drei Hauptbestandteilen bestehenden Drückerstift mit den Betätigungsteilen auf einfache Weise zu montieren. Bei der Montage ist zu berücksichtigen, daß anschließend nicht nur eine einwandfreie unabhängige Betätigung der beiden Schloßnußteile möglich ist, sondern daß auch vom Betätigungsteil, z.B. einem Türdrücker her erhebliche axiale Zugkräfte auf den Drückerstift übertragen werden können, ohne daß es zu einer Lockerung oder gar Lösung der axial miteinander verbundenen Bestandteile kommt.

Das Ziel der Erfindung besteht darin, eine weitere Türdrückergarnitur der eingangs genannten Gattung zu schaffen. Insbesondere soll die Türdrückergarnitur auf einfachste Weise sicher und ohne die Gefahr einer Lockerung oder Lösung montiert werden können. Alle Bauelemente sollen in eine weitgehend spiel- und klapperfreie Relativlage gebracht werden können.

Zur Lösung dieser Aufgabe sind die Merkmale des kennzeichnenden Teils des Anspruches 1 vorgesehen.

Auf diese Weise können der mit der Riegelvertiefung versehene Kupplungsstift und das zugeordnete Stiftteil allein dadurch miteinander verriegelt werden, daß das Betätigungsteil z.B. der Türdrücker auf das mit dem Kupplungsstift radial in geeigneter Weise ausgerichteten Stiftteil aufgeschoben wird. Dabei drückt nämlich die Innenwand des Betätigungsteil-Aufnahmekanals, in die das zugeordnete Stiftteil des Türdrückerstiftes eingeschoben wird, aufgrund geeigneter Dimensionierung das Riegelstück radial nach innen in die Riegelvertiefung, so daß Kupplungsstift und Stiftteil einwandfrei axial miteinander verriegelt sind. Diese Verbindung kann an beiden Stiftteilen vorgesehen sein; es genügt jedoch, wenn sie nur zwischen einem Stiftteil und dem Kupplungsstift vorhanden ist.

Auf jeden Fall muß dafür gesorgt werden, daß der Kupplungsstift sich zumindest in einer der beiden axialen Bohrungen der Stiftteile des Drückerstifts drehen kann.

Die Merkmale des Anspruchs 2 sind zweckmäßig, um beim Einstecken des Kupplungsstiftes in die mit dem Radialkanal versehene Bohrung des zugeordneten Stiftteils die Einstecktiefe automatisch so festgelegt wird, daß das Riegelstück und die Riegelvertiefung radial ausgerichtet sind.

In einer zweckmäßigen Weiterbildung nach Anspruch 3 oder 4 kann der Anschlag durch sich sprungartig ändernde Durchmesser der axialen Bohrung bzw. des Kupplungsbereiches realisiert werden.

Im einfachsten Fall ist das Riegelstück nach Anspruch 5 eine Kugel. Das Riegelstück sollte aus Stabilitätsgründen aus Metall, insbesondere Stahl bestehen.

Im allgemeinen genügt es, wenn auf dem Umfang jedes Stiftteils nur ein Riegelstück vorgesehen ist. Zur Übertragung größerer Zugkräfte können jedoch auch auf diametral gegenüberliegenden Seiten des Stiftteils Radialkanäle und diese aufnehmende Riegelstücke angeordnet werden. Auch die Anbringung mehrerer über den Umfang des Stiftteils verteilter Riegelstücke ist möglich.

Damit der Kupplungsbereich des Kupplungsstiftes auch bei mit der Riegelvertiefung in Eingriff stehendem Riegelstück relativ zum zugeordneten Stiftteil verdrehbar ist, ist die Ausführungsform nach Anspruch 7 zweckmäßig. Diese Ausführungsform hat auch den Vorteil, daß beim Einstecken des Kupplungsbereiches in die axiale Bohrung des Stiftteiles eine periphere Ausrichtung nicht erforderlich ist, weil die Nut rundum läuft. In Zusammenwirkung mit dem axialen Anschlag kann somit eine schnelle, keine Aufmerksamkeit der Bedienungsperson erfolgende Montage erfolgen.

Besonders vorteilhaft ist es, wenn das Riegelstück gemäß Anspruch 8 im Radialkanal festgehalten wird. Mit anderen Worten ist das Riegelstück in dem Radialkanal des Stiftteils unverlierbar gehalten, und zwar mit einem radialen Freiheitsgrad, der das In- und Außer-Eingriff-Kommen des Riegelstücks mit der Riegelvertiefung ermöglicht.

Vorteilhafterweise ist die erfindungsgemäße Ausbildung mit Riegelvertiefung und Riegelstück nur an einem Stiftteil des Kupplungsstiftes vorgesehen, während das andere Ende gemäß den Ansprüchen 9 oder 10 befestigt wird. Diese Befestigung muß auf jeden Fall eine relative axiale Festlegung von Kupplungsstift und Stiftteil gewährleisten. Kupplungsstift und Stiftteil können jedoch axial relativ zueinander verdrehbar sein. Wichtig ist, daß diese Drehbarkeit zumindest zwischen einem der beiden Stiftteile und dem Kupplungsstift vorhanden ist.

Die Ausführungsform nach Anspruch 11 ist zweckmäßig, wenn das Riegelstück auch noch weitere Funktionen, z.B. die einer Drehverbindung zwischen Stiftteil und Betätigungsteil übernehmen soll.

Die Erfindung läßt sich auch bei einem Betätigungsaufnahmekanal nach Anspruch 12 mit Vorteil anwenden.

Durch die Ausführungsform nach Anspruch 13 wird in vorteilhafterweise gewährleistet, daß das zugeordnete Betätigungsteil, z. B. der Türdrücker, solange nicht vollständig auf das das Riegelstück aufweisende Stiftteil aufgeschoben werden kann, bis beide Stiftteile einwandfrei in der Schloßnuß sitzen. Das über die Riegelvertiefung hinausragende Stück des Kupplungsstiftes stellt also ein Sicherheitselement dar, welches es erzwingt, daß eine einwandfreie Anordnung der Stiftteile in der Schloßnuß gewährleistet ist, bevor das Betätigungsorgan aufgeschoben werden kann. Auf einfache Weise kann so ohne Aufmerksamkeit des Monteurs eine einwandfreie Montage gewährleistet werden. Nur wenn die Stiftteile einwandfrei in der Schloßnuß sitzen, kommt das Riegelstück mit der Riegelvertiefung in radiale Ausrichtung, so daß das Riegelstück in die Vertiefung eindringen und so den Weg für das Aufschieben des Betätigungsorgans frei machen kann.

Um eine klapperfreie Lagerung auch bei einem gewissen Spiel zwischen den einzelnen Bauelementen zu gewährleisten, ist die Ausführungsform nach Anspruch 14 zweckmäßig. Die Verspannung kann zweckmäßigerweise durch die Merkmale der Ansprüche 15 oder 16 herbeigeführt werden.

Die Erfindung läßt sich also besonders vorteilhaft in Verbindung mit den Merkmalen der DE-OS 41 21 770 verwirklichen. Durch die in die Schrägnut der Drückerstiftteile eindringende Radialschraube wird nämlich der Drückerstift axial auseinandergezogen, wobei das vorzugsweise als Kugel ausgebildete Riegelstück radial nach außen gegen die Innenwand des Betätigungsteils gedrückt und somit eine weitgehende Spielfreiheit der einzelnen Teile des Drückerstifts erzielt wird.

Die Erfindung läßt sich aber auch auf alle sonstigen Befestigungsarten des Betätigungsteils am Drückerstift anwenden.

Die Erfindung wird im folgenden beispielsweise anhand der Zeichnung beschrieben; in dieser zeigt:
- Fig. 1: einen Axialschnitt einer an einer Tür angebrachten Türdrückergarnitur gemäß vorliegender Erfindung,
- Fig. 2: eine vergrößerte teilweise geschnittene Seitenansicht des Drückerstiftes nach Fig. 1 mit den ihn umgebenden Teilen des Türdrückers und der Schloßnuß,
- Fig. 3: eine Draufsicht des Drückerstiftes nach Fig. 2 und
- Fig. 4: einen Schnitt nach Linie IV-IV in Fig. 2, wobei oberhalb der durch die Mittelachse 37 hindurchgehenden Horizontalebene 38 die Ausführungsform nach
- Fig. 1 bis 3: und darunter zwei weitere Ausführungsformen wiedergegeben sind.

Nach Fig. 1 ist in einem Türblatt 40 ein nur gestrichelt angedeutetes Schloß 41 untergebracht, dessen Schloßnuß 17 in zwei Teile 15, 16 unterteilt ist, die separat zu betätigen sind, um je nachdem, welches der beiden Schloßnußteile 15 oder 16 betätigt wird, unterschiedliche Schloßfunktionen auslösen zu können. Befindet sich das Schloßnußteil 15 z.B. auf der Innenseite einer einen brandgefährdeten Raum abschließenden Tür 40 und das Schloßnußteil 16 auf der Außenseite, so kann vorgesehen sein, daß das Schloßnußteil 15 beim Verdrehen in öffnungsrichtung sowohl den Riegel als auch die Falle des Schlosses 41 betätigt, während das Schloßnußteil 16 beim Beaufschlagen in öffnungsrichtung lediglich die Falle einzieht. Es handelt sich also um eine sog. Panik-Türdrückergarnitur.

Die Schloßnußteile 15, 16 weisen axial durchgehende quadratische Mittelöffnungen 42, 42' auf, durch welche ein erfindungsgemäßer Drückerstift 13 hindurchgesteckt ist, um in einen speziellen drehfesten Eingriff mit der Schloßnuß 17 zu kommen. Der Drückerstift 13 besteht aus zwei axial ausgerichteten Stiftteilen 11 bzw. 12, die einen zu den Mittelöffnungen 42, 42' komplementären quadratischen Querschnitt aufweisen, wobei das Stiftteil 11 lediglich den Kanal 42' des Schloßnußteils 15 und das Stiftteil 12 lediglich den Kanal 42 des Schloßnußteils 16 durchsetzt.

Die Stiftteile 11, 12 weisen jeweils axial gegenüberliegende axiale Sackbohrungen 20, 21 mit kreisrundem Querschnitt auf, die von entgegengesetzten Seiten auf einen Kupplungsstift 14 mit ebenfalls kreisrundem Querschnitt im Gleitsitz aufgebracht sind. Ein in der Bohrung 21 steckende Kupplungsbereich 26 des Kupplungsstiftes 14 ist durch ein weiter unten anhand von Fig. 2 beschriebenes axiales Festhaltemittel 29 axial fest, aber um die Mittelachse 37 der Anordnung drehbar in der axialen Bohrung 21 gehalten.

An der axial entgegengesetzten Seite des Kupplungsstiftes 14 ist ein Kupplungsbereich 25 vorgesehen, der in der Bohrung 20 des Stiftteils 11 im Gleitsitz angeordnet ist und durch eine in einem Radialkanal 23 des Stiftteils 11 angeordnete Riegelkugel 24, die radial innen in eine als Riegelvertiefung dienende Umfangsnut 22 des Kupplungsbereiches 25 eingreift, mit dem Stiftteil 11 axial fest, aber drehfest verbunden. Die Riegelkugel 24 wird durch die Innenwand eines mit seinem quadratischen Aufnahmekanal 35 auf das Stiftteil 11 aufgesetzten Türdrückers 18 in Eingriff mit der Riegelvertiefung 22 gehalten.

Auf das Stiftteil 12 ist von der entgegengesetzten Seite her ein weiterer Türdrücker 19 aufgesetzt, welcher einen im Querschnitt quadratischen Aufnahmekanal 36 aufweist.

Auf den in der Nähe des Türblattes 40 befindlichen Enden des Türdrückerhalses sind in der beispielsweise dargestellten Ausführungsform Rosettenflansche 43 befestigt, die von entgegengesetzten Seiten an der Oberfläche des Türblattes 40 anliegen. Es ist auch jede andere Rosettenanordnung denkbar.

Axial von den Rosetten 43 entfernt sind in den Türdrückerhälsen radiale Gewindebohrungen 44 vorgesehen, in die radiale Befestigungs-Madenschrauben 34 eingedreht sind. Mit ihren konischen Spitzen greifen die Schrauben 34 in sich axial schräg nach innen vertiefende V-Nuten 33 in einer der vier Seitenflächen der Stiftteile 11 bzw. 12 ein, und zwar in der Weise, wie das in der DE-OS 41 21 770 im einzelnen beschrieben ist. Durch Eindrehen der Schrauben 34 in die Nuten 33 und Anpressen an deren Grund werden die Stiftteile 11, 12 axial nach außen gezogen, wobei die Türdrücker 18, 19 sich entweder über die Rosetten 43 am Türblatt 40 oder in nicht dargestellter Weise unmittelbar an Teilen des Schlosses 41 abstützen. Auf diese Weise wird eine spiel- und klapperfreie Lagerung sämtlicher Bauelemente gewährleistet.

Wird der Türdrücker 18 betätigt, so dreht dieser lediglich das Schloßnußteil 15, während das Schloßnußteil 16 unbetätigt bleibt, weil zwischen den beiden Stiftteilen 11, 12 eine Relativdrehung stattfindet. Umgekehrt kann der Türdrücker 19 das Schloßnußteil 16 separat betätigen, ohne daß auch das Schloßnußteil 15 sich mitdreht.

In den folgenden Figuren bezeichnen gleiche Bezugszahlen entsprechende Bauteile wie in Fig. 1.

Nach den Fig. 2 und 3 ist die das Riegelstück bildende Kugel 24 durch am Radialkanal 23 radial innen und radial außen vorgesehene Endanschläge 45 bzw. 46 mit derartigem radialen Spiel im Radialkanal 23 gehalten, daß nach Abziehen des Türdrückers 18 vom Stiftteil 11 letzteres vom Kupplungsstift 14 axial abgezogen werden kann, wobei die Riegelkugel 24 sich innerhalb des Radialkanals 23 so weit nach außen bewegt, daß sie mit der als Umfangsnut ausgebildeten Riegelvertiefung 22 außer Eingriff kommt. Durch Anliegen der Wand der Türdrückerbohrung 35 an der Kugel 24 in der aus Fig. 1 und 2 ersichtlichen Weise wird die Riegelkugel 24 beim normalen Gebrauch sicher in Eingriff mit der Riegelvertiefung 22 gehalten. Die Endanschläge 45 bzw. 46 können durch Verstemmungen an den beiden Enden eines geradlinigen Radialkanals 23 realisiert werden.

Die axialen Festhaltemittel 29 zwischen dem Stiftteil 12 und dem Kupplungsbereich 26 des Kupplungsstiftes 14 bestehen aus einer Umfangsnut 31 im Kupplungsbereich 26, zwei parallel zueinander und senkrecht zu einer Fläche 47 des Stiftteils 12 verlaufenden Tangentialbohrungen 30 im Stiftteil 12, die die axiale Bohrung 21 in der dargestellten Weise senkrecht zu deren Längsachse anschneiden, und in die beiden Tangentialbohrungen 30 und die mit ihnen axial ausgerichtete Umfangsnut 31 eingeschlagenen Klemm-Haltestiften 32, wodurch der Kupplungsstift 14 und das Stiftteil 12 axial fest, aber relativ zueinander drehbar zusammengehalten werden.

Von besonderer Bedeutung ist die Unterteilung der axialen Bohrung 20 des Stiftteils 11 in einen der Schloßnuß naheliegenden Bereich 20' mit größerem Durchmesser und einem von der Schloßnuß 17 abgewandten Bereich 20'' kleineren Durchmessers, wodurch zwischen den beiden Bohrungsteilen 20', 20'' eine senkrecht zur Mittelachse 34 verlaufende Ringstufe 27 gebildet wird. Dementsprechend ist auch der Kupplungsbereich 25 des Kupplungsstiftes 14 in einen Teil 25' mit größerem und einen Teil 25" mit kleinerem Durchmesser unterteilt, so daß auch zwischen diesen beiden Teilen eine Ringstufe 28 vorliegt.

Die Ringstufen 28, 27 sind axial so angeordnet, daß bei ihrem gegenseitigen Aneinanderliegen gemäß Fig. 2 die Riegelvertiefung 22 radial mit dem Radialkanal 23 ausgerichtet ist.

Montage und Demontage der erfindungsgemäßen Türdrückergarnitur gehen wie folgt vor sich:
Zunächst wird das Stiftteil 12 auf den Kupplungsbereich 26 aufgeschoben, bis die Umfangsnut 31 mit den Tangentialbohrungen 30 in radiale Ausrichtung kommt. Dann werden in die Tangentialbohrungen die Haltestifte eingeschlagen, welche nur so lang sind, daß sie aus keiner Oberfläche des Stiftteils 12 herausragen. Die Haltestifte sind federnd etwas zusammendrückbar, so daß sie nach dem Einschlagen klemmend in den zugeordneten Tangentialbohrungen 30 festliegen.

Alsdann wird der axial gegenüberliegende Kupplungsbereich 25 in die axiale Bohrung 20 des Stiftteils 11 so weit eingeschoben, bis die Ringstufen 27, 28 aneinander zur Anlage kommen. Dadurch wird automatisch der Radialkanal 23 mit der Umfangsnut 22 radial ausgerichtet. In diesem Zustand wird der Türdrückerstift 13 in die Axialkanäle der Schloßnußteile 15, 16 so eingesetzt, wie das Aus den Fig. 1 bis 3 hervorgeht. Das Stiftteil 11 kommt so in Dreheingriff mit dem Schloßnußteil 15, das Stiftteil 12 in entsprechenden Dreheingriff mit dem schloßnußteil 16.

Wird nun der Türdrücker 18 bei zunächst herausgedrehter Schraube 34 axial mit seiner Vierkantbohrung 35 auf das Stiftteil 11 aufgesetzt, so kommt die in Fig. 1 und 2 obere Innenwand der Vierkantbohrung 35 in Eingriff mit der Riegelkugel 24, so daß diese sicher in der Riegelvertiefung 22 gehalten wird.

Von der entgegengesetzten Seite her wird bei ebenfalls herausgedrehter Schraube 34 der weitere Türdrücker 19 axial auf das Stiftteil 12 aufgesetzt.

Anschließend werden dann die Schrauben 34 in die schräg nach innen abfallenden Nuten 33 eingedreht, wobei die Türdrücker 18, 19 gegen das Türblatt 40 bzw. Teile des Schlosses 41 gedrückt und die beiden Stiftteile 11, 12 axial auseinandergezogen werden, so daß insbesondere zwischen dem Stiftteil 11, der Riegelkugel 24 sowie dem Kupplungsstift 14 kein Spiel mehr vorliegt. Durch geeignet tiefes Eindrehen der Schrauben 34 kann dafür gesorgt werden, daß beim Betätigen der Türdrücker 18, 19 keine übermäßig große Drehreibung vorliegt.

Aufgrund der relativen Drehbarkeit der beiden Stiftteile 11,12, welche auch bei der axialen Verspannung aufrechterhalten bleibt, können durch separate Betätigung der Türdrücker 18 bzw. 19 die Schloßnußteile 15, 16 separat betätigt werden.

Der oberhalb der Horizontalebene 38 liegende Schnitt gibt die Anordnung nach Fig. 2 entlang der Linie IV-IV oberhalb der Mittelachse 37 wieder.

Unterhalb der Horizontalebene 38 sind zwei weitere Ausführungsformen veranschaulicht. Danach kann die Axialbohrung 35' im Türdrücker 18' zunächst als Kreisbohrung 35a hergestellt worden, aus der dann durch Räumen die Eckbereiche 35b herausgearbeitet wurden. Auf diese Weise liegt dem Radialkanal 23 ein Teil der Kreisbohrung 35a gegenüber. Dementsprechend weist der Radialkanal 23 einen größeren Durchmesser auf und enthält eine Riegelkugel 24' mit größerem Durchmesser, damit sie sich verriegelnd zwischen der Ringnut 22 und der Kontur der Kreisbohrung 35a erstrecken kann.

Weiter ist unterhalb der Horizontalebene 38 in Fig. 4 noch die Möglichkeit angedeutet, das Riegelstück als einen sich in Radialrichtung erstreckenden länglichen Stößel 24" auszubilden, der in eine außerhalb der Kreisbohrung 35a vorgesehene Axialnut 39 eingreift. Auf diese Weise kann der Zusammenhalt zwischen dem Stiftteil 11 und dem umgebenden Hals des Türdrückers 18 weiter verstärkt und verbessert werden.

Von besonderer Bedeutung ist, daß nach Fig. 2 der Kupplungsstift auf der von der Schloßnuß 17 abgewandten Seite um ein Stück 48 über die Riegelvertiefung 22 hinaus verlängert ist. Wenn die Stiftteile 11, 12 nicht axial bis zu ihrer Solltiefe in die Schloßnuß 17 eingeschoben sind oder sich sogar noch außerhalb der Schloßnuß unmittelbar am Beginn derselben befinden, kann die Riegelkugel 24 nicht in radiale Ausrichtung mit der Riegelvertiefung 22 kommen und befindet sich radial im Bereich des als Montagesicherung dienenden Stückes 48. Demnach steht die Riegelkugel 24 radial über das Stiftteil 11 nach außen vor, und der Türdrücker 18 kann axial nicht aufgeschoben werden. Der Monteur ist also gezwungen, zunächst die beiden Stiftteile 11, 12 einwandfrei in der Schloßnuß 17 zu positionieren; erst dann kommt die Riegelkugel 24 mit der Riegelvertiefung 22 in radiale Ausrichtung, und der Türdrücker 18 kann axial aufgeschoben werden.

### Bezugszeichenliste

- 11: Stiftteil
- 12: Stiftteil
- 13: Drückerstift
- 14: Kupplungsstift
- 15: Schloßnußteil
- 16: Schloßnußteil
- 17: Schloßnuß
- 18: Betätigungsteil (Türdrücker)
- 19: Betätigungsteil (Türdrücker)
- 20: axiale Bohrung
- 20': Bereich größeren Durchmessers
- 20": Bereich kleineren Durchmessers
- 21: axiale Bohrung
- 22: Riegelvertiefung (Umfangsnut)
- 23: Radialkanal
- 24: Riegelstück (Riegelkugel)
- 24': Riegelstück (Riegelkugel)
- 24": Stößel
- 25: Kupplungsbereich
- 25': Teil größeren Durchmessers
- 25": Teil kleineren Durchmessers
- 26: Kupplungsbereich
- 27: Ringstufe
- 28: Ringstufe
- 29: Festhaltemittel
- 30: Tangentialbohrung
- 31: Haltestifte
- 32: Federring
- 33: V-Nuten
- 34: Befestigungsschrauben
- 35: Betätigungsteil-Aufnahmekanal
- 35': Betätigungsteil-Aufnahmekanal
- 35a: Kreisbohrung
- 35b: Eckbereich
- 36: Betätigungsteil-Aufnahmekanal
- 37: Mittelachse
- 38: Horizontalebene
- 39: Axialnut
- 40: Türblatt
- 41: Schloß
- 42: Mittelöffnung
- 42': Mittelöffnung
- 43: Rosettenflansche
- 44: radiale Gewindebohrungen
- 45: Endanschlag
- 46: Endanschlag
- 47: Fläche
- 48: Stück

## Patentansprüche

1. Türdrückergarnitur bestehend aus einem vorzugsweise metallischen Drückerstift (13), der durch zwei einen unrunden, vorzugsweise quadratischen Querschnitt aufweisende Stiftteile (11,12) gebildet ist, die mittels eines runden und in dazu komplementären axialen Bohrungen (20, 21) der Stiftteile (11,12) angeordneten, Kupplungsbereiche (25, 26) aufweisenden Kupplungsstiftes (14) zugfest, aber relativ zueinander drehbar miteinander verbunden und zur Zusammenwirkung mit je einem Schloßnußteil (15,16) einer geteilten Schloßnuß (17) eines Schlosses in Antipanikausführung geeignet sind, und zwei jeweils einem Stiftteil (11,12) zugeordneten Betätigungsteilen (18,19), wie einem Türdrücker oder einem Drehknopf, die jeweils einen axialen Betätigungsteil-Aufnahmekanal (35, 36) aufweisen und von außen auf die Stiftteile (11,12) aufsetzbar und mit ihnen in drehsowie axial feste Verbindung bringbar sind,
dadurch gekennzeichnet,
daß wenigstens der in einem Stiftteil (11) steckende Kupplungsbereich (25) des Kupplungsstiftes (14) eine axial wirkende Riegelvertiefung (22) aufweist, in die wenigstens ein in einem Radialkanal (23) des zugeordneten Stiftteils (11) radial verschieblich angeordnetes Riegelstück (24) vorzugsweise aus Metall wie Stahl eingreift, welches durch das auf das betreffende Stiftteil (11) aufgesetzte Betätigungsteil (18) in Eingriff mit der Riegelvertiefung (22) gehalten ist, jedoch bei vom Stiftteil (11) abgezogenen Betätigungsteil (18) radial so weit ausweichen kann, daß der zugeordnete Kupplungsbereich (25) des Kupplungsstiftes (14) aus der Bohrung (20) des zugeordneten Stiftteils (11) axial herausziehbar ist.

2. Türdrückergarnitur nach Anspruch 1, dadurch gekennzeichnet, daß für den bzw. die mit der Riegelvertiefung (22) versehenen Kupplungsbereich(e) (25) in Einsteckrichtung ein Anschlag (27) am Stiftteil (11) vorgesehen ist, welcher die Einsteckbewegung des zugeordneten Kupplungsbereiches (25) des Kupplungsstiftes (14) in die zugeordnete Bohrung (20) derart begrenzt, daß beim Erreichen des Anschlages (27) die Riegelvertiefung (22) sich mit dem Radialkanal (23) zumindest im wesentlichen in radialer Ausrichtung befindet.

3. Türdrückergarnitur nach Anspruch 2, dadurch gekennzeichnet, daß der Anschlag durch eine Ringstufe (27) der Bohrung (20) gebildet ist, die zwischen einem erweiterten Bohrungsteil (20') und einem sich in Richtung von der Schloßnuß (17) weg anschließenden verengten Bohrungsteil (20") vorgesehen ist.

4. Türdrückergarnitur nach Anspruch 3, dadurch gekennzeichnet, daß der der die Ringstufe (27) aufweisenden Bohrung (20) zugeordnete Kupplungsbereich (25) des Kupplungsstiftes (14) in zwei zu den Bohrungsteilen (20', 20") komplementäre Kupplungsteile (25', 25") unterschiedlichen Durchmessers unterteilt ist, zwischen denen sich eine zur Ringstufe (27) komplementäre Ringstufe (28) befindet.

5. Türdrückergarnitur nach einem der vorhergehenden Ansprüche, dadurch gekennzeichnet, daß das Riegelstück eine Kugel (24).

6. Türdrückergarnitur nach einem der vorhergehenden Ansprüche, dadurch gekennzeichnet, daß auf dem Umfang des Stiftteils (11) nur ein Riegelstück (24) vorgesehen ist.

7. Türdrückergarnitur nach einem der vorhergehenden Ansprüche, dadurch gekennzeichnet, daß die Riegelvertiefung eine rund um das Stiftteil (11) koaxial zur Achse (37) verlaufende Nut (22) ist.

8. Türdrückergarnitur nach einem der vorhergehenden Ansprüche, dadurch gekennzeichnet, daß das Riegelstück (24) durch Endanschläge (45, 46) mit solchem radialen Spiel in dem Radialkanal (23) gehalten ist, daß es in der radial inneren Position in die Riegelvertiefung (22) eingreift und in der radial äußeren Position außer Eingriff mit der Riegelvertiefung (22) ist.

9. Türdrückergarnitur nach einem der vorhergehenden Ansprüche, dadurch gekennzeichnet, daß nur ein Kupplungsendbereich (25) des Kupplungsstiftes (14) mit einer Riegelvertiefung (22) versehen ist und mit einem Riegelstück (24) zusammenwirkt, während der andere Kupplungsbereich (26) durch ein axiales Festhaltemittel (29) in der zugeordneten Bohrung (21) des anderen Stiftteils (12) axial gehalten ist.

10. Türdrückergarnitur nach Anspruch 9, dadurch gekennzeichnet, daß die axialen Festhaltemittel (29) zumindest eine und vorzugsweise zwei parallel zueinander verlaufende, diametral gegenüberliegende Tangentialbohrungen (30) in dem Stiftteil (12), welche die darin enthaltene Bohrung (21) tangential anschneiden, eine damit axial ausgerichtete Umfangsnut (31) in dem Außenumfang des Kupplungsbereiches (26) und in die Tangentialbohrungen (30) und die Umfangsnut (31) eingreifende Haltestifte (32) aufweisen.

11. Türdrückergarnitur nach einem der vorhergehenden Ansprüche, dadurch gekennzeichnet, daß die Innenwand der Betätigungsteil-Aufnahmekanäle (35, 36) in radialer Ausrichtung mit dem Riegelstück (24'') eine Axialnut (39) aufweist, in welche das Riegelstück (24'') bei aufgestecktem Betätigungsteil (18') eingreift.

12. Türdrückergarnitur nach einem der Ansprüche 1 bis 10, dadurch gekennzeichnet, daß der Betätigungsteil-Aufnahmekanal (35') kreisförmige Bereiche (35a) und zwischen diesen befindliche Eckbereiche (35b) aufweist und daß das sich in der Riegelvertiefung (22) befindliche Riegelstück (24') sich radial bis in den abgerundeten Teil (35a) der Betätigungsteilbohrung (18) erstreckt.

13. Türdrückergarnitur nach einem der vorhergehenden Ansprüche, dadurch gekennzeichnet, daß das - von der Schloßnuß (17) aus gesehen - über die Riegelvertiefung (22) hinausragendes Stück (48) des Kupplungsstiftes (14) eine solche Länge aufweist, daß das Riegelstück (24) bei nicht vollständigem Eingreifen der Stiftteile (11, 12) in die Schloßnuß (17) sich im Bereich dieses Stückes (48) befindet.

14. Türdrückergarnitur nach einem der vorhergehenden Ansprüche, dadurch gekennzeichnet, daß die Betätigungsteile (18, 19) die beiden Stiftteile (11, 12) in axialer Richtung gegeneinander verspannen.

15. Türdrückergarnitur nach Anspruch 14, dadurch gekennzeichnet, daß im Außenumfang der Stiftteile (11, 12) sich nach innen zur Schloßnuß hin radial vertiefende in axialer ler Richtung längliche Ausnehmungen (33) vorgesehen sind, in welche radial in die Betätigungsteile (18, 19) einschraubbare Spann- und Klemmschrauben (34) derart eingreifen, daß die Stiftteile (11, 12) in axialer Richtung voneinander weg verspannt werden, wobei die Betätigungsteile (18, 19) gegen das Türblatt (40) bzw. das Schloß gedrückt werden.

## Claims

1. Door handle set comprising a preferably metallic door handle pin (13) which is formed by two pin parts (11, 12) having a non-round, preferably square cross-section which are connected together by means of a round coupling pin (14) having coupling regions (25, 26) arranged in axial bores (20, 21) of the pin parts (11, 12) complementary thereto, so that they are fixed together in tension but relatively rotatable to one another and which are suitable for cooperating with, in each case, one lock nut part (15, 16) of a split lock nut (17) of a lock in an anti-panic embodiment, and comprising two actuating parts (18, 19) such as a door handle or a rotary knob which are respectively associated with one pin part (11, 12), which each have an axial actuating part receiving channel (35, 36) and are mountable from the outside onto the pin parts (11, 12) and can be brought into a rotationally fixed and also axially fixed connection with them, characterised in that at least the coupling region (25) of the coupling pin (14), which is pushed into one pin part (11), has an axially acting latch recess (22) into which at least one latch piece (24) engages, which is radially displaceably arranged in a radial channel (23) of the associated pin part (11) and which preferably consists of a metal such as steel, with the latch piece being held in engagement with the latch recess (22) by the actuating part (18) mounted on the relevant pin part (11) but being able to deflect radially when the actuating part (18) is drawn off from the pin part (11) to such an extent that the associated coupling region (25) of the coupling pin (14) can be drawn axially out of the bore (20) of the associated pin part (11).

2. Door handle set in accordance with claim 1,
characterised in that an abutment (27) is provided on the pin part (11) in the insertion direction for the coupling region or regions (25) provided with the latch recess (22), with the abutment (27) restricting the plug-in movement of the associated coupling region (25) of the coupling pin (14) into the associated bore in such a way that, on reaching the abutment (27), the latch recess (22) is located at least substantially in radial alignment with the radial channel (23).

3. Door handle set in accordance with claim 2,
characterised in that the abutment is formed by a ring step (27) of the bore (20) which is provided between an enlarged part (20') of the bore and an adjoining narrowed part (20") of the bore in the direction away from the lock nut (17).

4. Door handle set in accordance with claim 3,
characterised in that the coupling region (25) of the coupling pin (14) associated with the bore (20) having the ring step (27) is divided into two coupling parts (25', 25") of different diameters complementary to the bore parts (20', 20") between which there is located a ring step (28) complementary to the ring step (27).

5. Door handle set in accordance with one of the preceding claims, characterised in that the latch piece is a ball (24).

6. Door handle set in accordance with one of the preceding claims, characterised in that only one latch piece (24) is provided at the periphery of the pin part (11).

7. Door handle set in accordance with one of the preceding claims, characterised in that the latch recess is a groove (22) extending around the pin part (11) coaxial to the axis (37).

8. Door handle set in accordance with one of the preceding claims, characterised in that the latch piece (24) is held in the radial channel (23) by end abutments (45, 46) with such radial clearance that it engages into the latch recess (22) in the radially inner position and is out of engagement with the latch recess (22) in the radially outer position.

9. Door handle set in accordance with one of the preceding claims, characterised in that only one coupling end region (25) of the coupling pin (14) is provided with a latch recess (22) and cooperates with a latch piece (24), whereas the other coupling region (26) is axially held in the associated bore (21) of the other pin part (12) by an axial holding means (29).

10. Door handle set in accordance with claim 9,
characterised in that the axial holding means (29) have at least one and preferably two diametrically oppositely disposed tangential bores (30) in the pin part (12) which preferably extend parallel to one another and which intersect the bore (21) contained in the pin tangentially, a circumferential groove (31) axially aligned therewith in the outer circumference of the coupling region (26), and holding pins (32) which engage into the tangential bore (30) and the circumferential groove (31).

11. Door handle set in accordance with one of the preceding claims, characterised in that the inner wall of the actuating part receiving channels (35, 36) has an axial groove (39) in radial alignment with the latch piece (24"), into which the latch piece (24") engages when the actuating part (18') is set in place.

12. Door handle set in accordance with one of the claims 1 to 10, characterised in that the actuating part receiving channel (35') has circular regions (35a) and corner regions (35b) located between them; and in that the latch piece (24') which is located in the latch recess (22) extends radially up to and into the rounded-off part (35a) of the actuating part bore (18).

13. Door handle set in accordance with one of the preceding claims, characterised in that the piece (48) of the coupling pin (14) which projects beyond the latch recess (22) - as seen from the lock nut (17) - has a length such that the latch piece (24) is located in the region of this piece (48) when the pin parts (11, 12) are not fully engaged into the lock nut (17).

14. Door handle set in accordance with one of the preceding claims, characterised in that the actuating parts (18, 19) brace the two pin parts (11, 12) against one another in the axial direction.

15. Door handle set in accordance with claim 14,
characterised in that elongate recesses (33) in the axial direction are provided in the outer periphery of the pin parts (11, 12) and increase in radial depth inwardly towards the lock nut, with clamping and fixing screws (34) which can be screwed radially into the actuating parts (18, 19) engaging in the elongate recesses (33) in such a way that the pin parts (11, 12) are biased away from one another in the axial direction, with the actuating parts (18, 19) being pressed against the door leaf (40) or against the lock.

## Revendications

1. Garniture pour poignée de porte constituée par une barre de poignée (13), de préférence métallique, qui est formée par deux parties de barre (11, 12) présentant une section non ronde, de préférence carrée, qui sont reliées de manière à résister à la traction, mais en rotation l'une part rapport à l'autre au moyen d'une goupille d'accouplement (14) ronde, présentant des zones d'accouplement (25, 26) et agencée dans des alésages (20, 21) axiaux complémentaires dans les parties de barre (11, 12), et qui conviennent pour coopérer avec une partie (15, 16) d'un fouillot séparé d'une serrure de modèle anti-panique, et constituée par deux éléments (18, 19) d'actionnement associés respectivement à une partie (11, 12) de la barre, tels qu'une poignée ou un bouton rotatif, lesdits éléments présentant chacun un canal de réception (35, 36) pour l'élément d'actionnement et étant susceptibles d'être mis en place de l'extérieur sur les parties (11, 12) de la barre et d'être reliés solidairement en rotation et axialement à celles-ci, caractérisée en ce qu'au moins la zone d'accouplement (25) de la goupille d'accouplement (14), qui est enfichée dans une partie (11) de la barre, présente une cavité (22) de pêne agissant axialement, dans laquelle s'engage au moins un élément de pêne (24), à déplacement radial, agencé dans un canal radial (23) de la partie (11) associée de la barre, ledit élément de pêne étant de préférence en métal tel que de l'acier, qui est maintenu en engagement avec la cavité (22) de pêne grâce à l'élément d'actionnement (18) mis en place sur la partie (11) correspondante de la barre, mais qui, dans le cas où l'élément d'actionnement (18) est enlevé de la partie (11) de la barre, peut s'échapper aussi loin que la zone d'accouplement (25) associée de la goupille d'accouplement (14) peut être retirée axialement hors de l'alésage (20) de la partie (11) associée de la barre.

2. Garniture pour poignée de porte selon la revendication 1, caractérisée en ce que pour la ou les zones(s) d'accouplement (25) pourvues de la cavité (22) de pêne, il est prévu en direction d'enfichage une butée (27) sur la partie (11) de la barre qui limite le mouvement d'enfichage de la zone d'accouplement (25) associée de la goupille d'accouplement (14) dans l'alésage (20) associé, de telle sorte que lorsqu'elle atteint la butée (27), la cavité (22) de pêne se trouve au moins sensiblement en alignement radial avec le canal radial (23).

3. Garniture pour poignée de porte selon la revendication 2, caractérisée en ce que la butée est formée par un gradin annulaire (27) du tronçon d'alésage (20) qui est prévu entre un tronçon (20') d'alésage évasé et un tronçon (20") d'alésage rétréci qui se raccorde en éloignement de la direction du fouillot (27) de la serrure.

4. Garniture pour poignée de porte selon la revendication 3, caractérisée en ce que la zone d'accouplement (25) de la goupille d'accouplement (14), qui est associée à l'alésage (20) présentant le gradin annulaire (27), est divisée en deux éléments d'accouplement (25', 25"), de diamètres différents, complémentaires aux tronçons d'alésage (20', 20"), entre lesquels se trouve un gradin annulaire (28) complémentaire au gradin annulaire (27).

5. Garniture pour poignée de porte selon l'une quelconque des revendications précédentes, caractérisée en ce que le pêne est une boule (24).

6. Garniture pour poignée de porte selon l'une quelconque des revendications précédentes, caractérisée en ce qu'il n'est prévu qu'un pêne (24) sur la périphérie de la partie (11) de la barre.

7. Garniture pour poignée de porte selon l'une quelconque des revendications précédentes, caractérisée en ce que la cavité du pêne est une gorge (22) s'étendant autour de la partie (11) de la barre, coaxialement à l'axe (37).

8. Garniture pour poignée de porte selon l'une quelconque des revendications précédentes, caractérisée en ce que le pêne (24) est maintenu dans le canal radial (23) grâce à des butées d'extrémité (45, 46) avec un jeu radial tel qu'il s'engage dans la position radiale intérieure dans la cavité (22) du pêne et que dans la position radiale extérieure, il est dégagé hors de la cavité (22) du pêne.

9. Garniture pour poignée de porte selon l'une quelconque des revendications précédentes, caractérisée en ce que seule une zone d'extrémité d'accouplement (25) de la goupille d'accouplement (14) est pourvue d'une cavité (22) de pène et coopère avec un élément de pêne (24) tandis que l'autre zone d'accouplement (26) est maintenue axialement grâce à un moyen de retenue (29) axial dans l'alésage (21) associé de l'autre partie (12) de la barre.

10. Garniture pour poignée de porte selon la revendication 9, caractérisée en ce que les moyens de retenue (29) axiaux présentent dans la partie (12) de la barre au moins un et de préférence deux alésages (30) tangentiels diamétralement opposés, parallèles l'un à l'autre, qui recoupent tangentiellement l'alésage (21) contenu dans cette partie, une gorge circonférentielle en alignement axial avec celui-ci dans la périphérie extérieure de la zone d'accouplement (26) et des goupilles de maintien (32) s'engageant dans les alésages tangentiels (30) et dans la gorge circonférentielle (31).

11. Garniture pour poignée de porte selon l'une quelconque des revendications précédentes, caractérisée en ce que la paroi intérieure des canaux de réception (35, 36) pour l'élément d'actionnement présente en alignement radial avec l'élément de pêne (24") une gorge axiale (39) dans laquelle s'engage l'élément de pêne (24") lorsque l'élément d'actionnement (18') est enfiché.

12. Garniture pour poignée de porte selon l'une quelconque des revendications 1 à 10, caractérisée en ce que le canal de réception (35') pour l'élément d'actionnement présente des régions (35a) circulaires et des régions en coin (35b) situées entre celles-ci et en ce que l'élément de pêne (34') se trouvant dans la cavité (22) du pêne s'étend radialement jusque dans la partie arrondie (35a) de l'alésage (18) de l'élément d'actionnement.

13. Garniture pour poignée de porte selon l'une quelconque des revendications précédentes, caractérisée en ce que - vue depuis le fouillot (17) de la serrure - la partie (48) de la goupille d'accouplement, qui fait saillie au-delà de la cavité (22) du pêne, présente une longueur telle que l'élément de pêne (24), lorsque les parties (11, 12) de la barre ne sont pas complètement engagées dans le fouillot (17) de la serrure, se trouve dans la région de cette partie (48).

14. Garniture pour poignée de porte selon l'une quelconque des revendications précédentes, caractérisée en ce que les éléments d'actionnement (18, 19) serrent les deux parties (11, 12) de la barre l'une contre l'autre en direction axiale.

15. Garniture pour poignée de porte selon la revendication 14, caractérisée en ce qu'il est prévu dans la périphérie extérieure des parties (11, 12) de la barre des évidements (33) allongés s'étendant en direction axiale et s'approfondissant radialement vers l'intérieur en direction du fouillot de la serrure, des vis de serrage (34), susceptibles d'être vissés dans les éléments d'actionnement (18, 19), s'engageant radialement dans ces évidements de telle sorte que les parties (11, 12) de la barre sont précontraintes en direction axiale en éloignement l'une de l'autre, les éléments d'actionnement (18, 19) étant pressés contre le vantail de porte (40) ou contre la serrure.
